# EUROPÄISCHE PATENTSCHRIFT

(11) **EP 1 404 458 B1**
(45) Veröffentlichungstag und Bekanntmachung des Hinweises auf die Patenterteilung: **11.10.2006**
(21) Anmeldenummer: 01967113.0
(22) Anmeldetag: 29.06.2001
(51) Int. Cl.: B05B 13/02, E05C 17/04

(54) **BETRIEBSMITTEL ZUR HALTERUNG EINES FAHRZEUG-KAROSSERIETEILES**
FIXTURE FOR HOLDING A VEHICLE BODY PART
ARTICLE SERVANT A MAINTENIR UNE PARTIE DE CARROSSERIE D'UN VEHICULE

(43) Veröffentlichungstag der Anmeldung: 07.04.2004
(73) Patentinhaber: Pro-Tech Beratungs- und Entwicklungs GmbH, 1010 Wien (AT)
(72) Erfinder: BECKORD, Volker, 30519 Hannover (DE)
(74) Vertreter: Heinze, Ekkehard
(86) Internationale Anmeldenummer: PCT/EP2001/007499
(87) Internationale Veröffentlichungsnummer: WO 2003/004173

(56) Entgegenhaltungen:
- DE-A- 3 835 810
- DE-A- 4 140 639
- DE-A- 19 733 004
- DE-U- 7 302 735
- US-A- 4 593 946
- PATENT ABSTRACTS OF JAPAN vol. 018, no. 651 (C-1285), 9. Dezember 1994 (1994-12-09) & JP 06 254474 A (HONDA MOTOR CO LTD), 13. September 1994 (1994-09-13)

## Beschreibung

Die Erfindung betrifft ein Betriebsmittel für den Fahrzeugbau nach dem Oberbegriff des Anspruch 1. Ein derartiges Betriebsmittel ist aus DE-A-3835810 bekannt.

Betriebsmittel der in Rede stehenden Art, auch als Produktionshilfsmittel bezeichnet, haben die Aufgabe, Anbauteile, wie zum Beispiel Türen, Heck-, Frontklappen etc., in einem definierten Abstand zum Karosserie-Grundkörper halten, um eine Berührung bzw. ein Zusammenschlagen des Anbauteiles mit dem Grundkörper z.B. während eines Lackierprozesses zu verhindern. Das Einsetzen dieser Betriebsmittel bzw. Abstandhalter erfolgt am Ende des Karosseriebaus vor dem Durchlauf durch die Vorbehandlungsbänder, bestehend aus Entfettung, Spülung, Phosphatierung und Kataphorese- Tauchlackierung (KTL). Nach dem Einbrennen der KTL-Beschichtung in einem Umluftofen bei Temperaturen bis 220°C gelangt die grundierte Karosserie in den eigentlichen Lackierprozess.

Diese Betriebsmittel sind für den jeweiligen Einsatzbereich und abhängig vom Fahrzeugmodell spezifisch konstruiert und werden gegenwärtig aus Stahl hergestellt und zur vielfachen Verwendung vorgesehen. Speziell und aufwendig gestaltete Fixierung- bzw. Eingriffsabschnitte, an denen diese Teile mit dem Karosserie-Grundkörper bzw. den Anbauteilen in Kontakt kommen, dienen zur Vermeidung von Beschädigungen der empfindlichen Oberflächen. Aufgrund dieses Umstands und bedingt durch den eingesetzten Werkstoff, sind die bekannten Betriebsmittel relativ teuer.

Da diese Haltevorrichtungen im Lackierprozess mitbeschichtet werden, müssen sie nach jedem Einsatz bzw. Umlauf mechanisch, thermisch oder chemisch, verbunden mit hohen Kosten, entlackt werden. Die Maßnahme ist notwendig, um eine Kontamination der frisch beschichteten bzw. lackierten Karosserie-Oberfläche durch mögliche Lackstücke bzw. Lacksplitter zu vermeiden, welche aufgrund der erforderlichen Handhabungsoperationen, wie z. B. dem Öffnen der Anbauteile für Einbauten im Fahrzeuginnenraum, entstehen.

Die Entlackung beinhaltet folgende Arbeitsschritte: Nach dem Ausbau (Entnahme) müssen die Betriebsmittel nach Typen sortiert werden. Da im Lackierprozess die beweglichen Teile des Betriebsmittels, wie z. B. Schrauben, Ausleger etc., ihre Beweglichkeit verlieren und somit funktionsuntüchtig werden, müssen diese manuell wieder beweglich gemacht werden. Nach der Entlackung müssen die Betriebsmittel geprüft werden, ob erstens noch Lackreste vorhanden sind und zweitens, ob sie nicht verbogen und demzufolge nicht mehr einsetzbar sind. Bei Nichterfüllung der geforderten Qualität müssen die Betriebsmittel nochmals, typenbezogen sortiert, dem Entlackungsprozess zurückgeführt oder repariert werden.

Eine Mehrfachverwendung der Befestigungselemente ist nur durch eine arbeits- und kostenintensive Nachbearbeitung möglich, wobei stets ein Restrisiko bezüglich der Qualität besteht und gegebenenfalls an der Fertigungslinie beim Fahrzeugbau Kosten durch Nacharbeiten am Produkt verursacht werden.

Die gesamte Entlackungsoperation obliegt entweder dem Zulieferer oder dem Fahrzeughersteller, was dann eigentlich nicht zu seinen Kernaufgaben gehört und somit unwirtschaftlich ist. Ressourcen wie Raum, Personen (Werker), Management etc. müssen bereit gestellt werden, welche somit für andere Aufgaben nicht verfügbar sind. Andererseits ist eine Ausführung dieser Arbeiten durch den Zulieferer (Hersteller der Betriebsmittel) zumindest in dessen eigenen Betriebstätten wegen des unvertretbaren Transportaufwandes und der dann vorzuhaltenden hohen Betriebsmittel-Stückzahlen ausgeschlossen. Zudem wirkt der Aufwand für die Entlackungsarbeiten in jeden Fall kostensteigernd - unabhängig davon, wer ihn zu tragen hat.

Ferner ist die Entlackung neben den hohen Kosten in der ökologischen Gesamtbilanz nicht sinnvoll, da die Entfernung der Beschichtung nur mit großen Emissionen an Abgasen und mit umweltgefährdenden Rückständen möglich ist.

Schließlich erfordert die Handhabung der bekannten Präzisons-Betriebsmittel aus Stahl einige Qualifikation und hohe Sorgfalt, also den Einsatz qualifizierter und hochbezahlter Arbeitskraft, oder den Einsatz hochpräzise arbeitender Handhabungsroboter.

Es ist daher die Aufgabe der vorliegenden Erfindung, ein verbessertes, deutlich kostengünstigeres und leicht handhabbares Betriebsmittel der gattungsgemäßen Art anzugeben.

Die Erfindung schließt den wesentlichen Gedanken ein, die in Rede stehenden Betriebsmittel statt aus Stahl (oder einem anderen Metall, etwa auch Aluminium oder Messing) in höchst einfacher und kostengünstiger Weise aus Kunststoff zu fertigen. Diese radikale Abkehr von der üblichen Praxis ermöglichst eine dramatische Senkung der Herstellungskosten durch verringerte Material- und Prozeßkosten, ergibt erheblich gewichtsreduzierte und aufgrund des geringeren Gewichts und der Elastizität wesentlich leichter (auch für angelernte Kräfte) handhabbare Betriebsmittel und erleichtert aufgrund der Eigenheiten des neuen Materials ggfs. entscheidend die oben beschriebene Entlackung vor einer neuen Ingebrauchnahme.

Ein wesentlicher Punkt der Erfindung besteht dabei darin, daß nicht, wie üblich, ein Betriebsmittel auf die spezifische Formgebung einer Karosserie am Anbringungsort sehr präzise konstruktiv abgestimmt werden muß, sondern daß nun z. B. die Schraubgewinde, Mietlöcher oder ähnliches der Türschloßbügel einer Karosserie für ein Betriebsmittel der in Rede stehenden Art genutzt werden. Dabei kann das Betriebsmittel in diese Verbindungspunkte eines Türschloßbügels je nach Anbringungsart desselben z. B. geschraubt oder gesteckt oder auf andere Art eingefügt werden. Insbesondere bei einer Schraubverbindung wird dabei vorteilhafterweise ein Lackeintrag in das Gewinde beim Durchgang durch ein Tauchbad vermieden.

Besonders vorteilhaft dabei ist aber, daß bei dieser Anbringungsart eine Schädigung des Lackes an später sichtbaren Stellen, welche nicht durch einen Türschloßbügel abgedeckt werden, praktisch ausgeschlossen ist. Damit können erhebliche Aufwendungen zur Nacharbeit an geschädigten Lackstellen, welche zudem regelmäßig Auslieferungsverzögerungen des Fahrzeuges an den Kunden zur Folge haben, vermieden werden.

Nach intensiven Praxisversuchen wurden geeignete Kunststoffe gefunden, welche die geforderten Eigenschaften besitzen und sich für das Spritzgießen verwenden lassen. Dabei kommen bevorzugt temperaturbeständige Kunststoffe mit einer Dauergebrauchstemperatur von größer als 170°C in Betracht, wie z. B. Polysulfon, Poly(arylether)keton, Poly(ethersulfon), ABS (Acrylnitril/Butadien/Styrol), insbesondere aber Polyamide.

Insbesondere eignen sich Kunststoffe, welche mit Fasern, wie z. B. Glas, Kohlenstoff oder Kevlar etc., verstärkt sind. Als besonders geeignetes Material bezüglich Beschaffungskosten, Rezyklierfähigkeit, Spritzgießen (optimales Fliessverhalten) sowie mechanischen Eigenschaften auch bei hohen Temperaturen, wie sie in den Einbrennöfen vorkommen, hat sich glasfaserverstärktes Polyamid erwiesen. Die Formelastizität der erwähnten Kunststoffe und das Biegverhalten konstruktiv geeignet ausgeführter Halter-, Ausleger- und Eingriffsabschnitte aus diesen Materialien ermöglichen ein leichtes Einsetzen in die dafür vorgesehenen Öffnungen der Anbauteile bzw. des Karosserie-Grundkörpers, wobei die Gefahr einer Beschädigung angrenzender Oberflächen entscheidend geringer als bei den bekannten harten und nicht oder kaum biegsamen Metall-Betriebsmitteln ist.

Die bezeichneten Vorteile können insbesondere bei einer Verstärkung der Kunststoffe durch Füllstoffe im Verhältnis von 0,1 bis 40 % nachgewiesen werden. In diesem Variationsbereich der Füllung kann in Abhängigkeit der Anforderungen an ein gutes Fliessverhalten beim Spritzgießen und eine entsprechende Formbeständigkeit und Festigkeit des Betriebsmittels während des Lackiervorganges ein wünschenswertes Optimum erzielt werden.

Ein ganz wesentlicher Vorteil besteht darin, dass die Lackhaftung moderner Lacksysteme für die Fahrzeuglackierung am glasfaserverstärkten Polyamid (und anderen der oben erwähnten Kunststoffe) im Vergleich zu Metall schlagunempfindlicher und stabiler ist und somit ein Abplatzen des Lackes geringer ist, was die Gefahr einer Kontamination der frisch beschichteten Karosserie-Oberfläche herabsetzt.

Die erfindungsgemäßen Betriebsmittel werden insbesondere zunächst im Spritzgussverfahren hergestellt und nach jedem Einsatz - oder jedenfalls nach einer begrenzten Anzahl von Einsätzen - im lackierten Zustand gemahlen, wobei das resultierende Pulver direkt wieder für die Herstellung der Betriebsmittel verwendet werden kann.

Durch die Verwendung der erfindungsgemäßen Polyamid vereinfacht sich dabei der gesamte Ablauf. Nach dem Gebrauch der Betriebsmittel entfällt eine typbezogene Sortierung, da die erfindungsgemäßen Betriebsmittel dem Spritzgießen als Einwegteil, und damit als Schüttgut zugeliefert werden können. Dies beinhaltet insbesondere, dass keine Kosten für die Handhabung sowie gegebenenfalls die Instandsetzung der Funktionsfähigkeit anfallen. Die derart hergestellten Betriebsmittel bringen auch erhebliche Vorteile in der ökologischen Gesamtbilanz, da der Chemikalieneinsatz für die Entlackungen entfällt oder zumindest reduziert wird.

Die zuletzt angegebene Herstellung und Verwendung der vorgeschlagenen Betriebsmittel bringt auch erhebliche betriebsorganisatorische und -wirtschaftliche Vorteile, da der Fahrzeughersteller als Anwender nicht oder doch wesentlich weniger als bei den bekannten Betriebsmitteln mit deren Instandsetzung (Entlackung etc.) für die weitere Anwendung belastet ist.

Vorteilhafterweise wird beim Spritzgießen im Recyclingbetrieb eine gewisse Menge - bevorzugt etwa 5 - 30 %, insbesondere 10 % - von Originalrohstoff zugegeben. Dies kann insbesondere dann sinnvoll sein, falls die Qualität des mit Lack kontaminierten Kunststoff-Recyclingsmaterials nicht mehr zufriedenstellend ist. Durch Zugabe des Originalrohstoffes kann die Funktionalität des Betriebsmittels mit den im vorhinein genannten Vorteilen aufrecht erhalten werden.

Die Kontakt- bzw. Eingriffsabschnitte der vorgeschlagenen Kunstoff-Betriebsmittel sind natürlich in Anpassung an die durch die Karosseriegestaltung des Fahrzeugtyps und die konkrete Ausführung der Türschloßbereiche, Schloßverstärkungen etc. der Anbauteile gestaltet, zeichnen sich aber durch eine aufeinander abgestimmte Materialelastizität des ausgewählten Kunststoffs und Formelastizität aus. Hierdurch wird eine leichte Handhabung auch für angelernte Kräfte ohne Gefahr einer Beschädigung der angrenzenden Oberflächen ermöglicht. Die erwähnte Formelastizität wird beispielsweise durch geeignet bemessene und orientierte Abkantungs-, Hacken-, Feder- oder Spiralelemente realisiert. Die Einstellung der Formelastizität erfolgt neben der Auswahl der Basis-Kunststoffe durch Wahl eines geeigneten Füllstoffs bzw. einer Faserverstärkung und von dessen bzw. deren Anteil.

Das Einsetzen der Kunststoffhalter zwischen die auf Abstand zu haltenden Karosserie- bzw. Anbauteile und das Entfernen zwischen diesen nach dem Bearbeitungsvorgang (speziell Lakkieren) wird auch durch die biegeelastische Ausführung von den Grundkörper des Kunststoffhalters bildenden Stäben, Auslegern, Platten o. ä. erleichtert. Eine geeignete Einstellung der gewünschten Biegeelastizität ist mit den erwähnten faserverstärkten Kunststoffen entwurfsseitig leicht möglich.

Die vorgeschlagenen Materialien ermöglichen ebenso leicht die Anformung geeignet gestaltender Handhabungsabschnitte, die das Einsetzen der Kunststoffhalter mit Handhabungsrobotern ermöglichen und an deren Greifwerkzeuge angepaßt sind. Grundsätzlich gilt auch für die robotergestützte Montage, daß die materialbedingten Handhabungsvorteile es ermöglichen, geringer Ansprüche an die Präzision in der Bewegungsabläufe zu stellen, was kostengünstigere Handhabungslösungen ermöglicht.

Vorteile und Zweckmäßigkeiten der Erfindung egeben sich im übrigen aus den Unteransprüchen sowie danachfolgenden Beschreibung bevorzugte Ausführungsbeispiele anhand der Figuren. Von diesen zeigen:
Fig. 1 A bis 4 verschiedene Darstellungen eines Türhackens als erste Ausführungsform des erfindungsgemäßen Betriebsmittel, nämlich Fig. 1 A und 1 B eine partielle Untersicht bzw. Draufsicht, Fig. 2 eine Darstellung zur Anbringung an einer KfZ-Karosserie und Fig. 3 und 4 zwei perspektivische Darstellungen,
Fig. 5A bis 6 eine Seitenansicht (Fig. 5A), eine Detaildarstellung in Draufsicht (Fig. 5B) bzw. eine perspektivischen Darstellung (Fig. 6) eines Deckelhackens als weitere Ausführungsform des erfindungsgemäßen Betriebsmittels und
Fig. 7 Abis 9 verschiedene Darstellungen einer Haubenstütze als weitere Ausführungsform des erfindungsgemäßen Betriebsmittels, nämlich Fig. 7A eine Seitenansicht, Fig. 7B eine vergrößerte Detaildarstellung (in Seitenansicht), Fig. 7C eine Querschnittsdarstellung längs der Schnittebene A-A in Fig. 7B sowie Fig. 8 und 9 perspektivische Darstellungen zur Erläuterung der Einbausituation.

Fig. 1A bis 4 zeigen einen nachfolgend als Türhacken bezeichneten Kunststoffhalter 10 zum offenhalten einer Autotür 1 in einem vorbestimmten Abstand zu einem B-Pfosten 2 und damit in einer vorbestimmten Winkelstellung gegenüber dem Karosserie-Grundkörper. Der Türhacken 10 umfaßt zwei in einer Ebene nahezu parallel zueinander (in einem kleinen Winkel zueinander geneigt) verlaufende Schenkel 11, die durch ein etwas azentrisch angeordnetes Verbindungsstück 12 (Steg) miteinander verbunden sind und in einigen Abstand zu dem Verbindungsstück 12 jeweils einen in Richtung auf den jeweils anderen Schenkel weisenden Abstandshalter-Fortsatz 13 haben.

An dem einen Ende der Schenkel 11 sind äußerlich gewählte, widerhakenartige Verbreiterungen 14 als erste Eingriffsabschnitte zum Eingriff in einen Türinnenblech-Schloßbereich 3 der Autotür 1 (Fig. 2) vorgesehen. Die gegenüberliegenden Enden 15 der Schenkel 11 sind hackenförmig nach außen gebogen.

Nahe dieser hackenförmigen Enden 15 sind die Schenkel 11 mit einer Befestigungsplatte 16 (die insbesondere einstückig an die Schenkel 11 angeformt ist) verbunden, welche in Montagelage (Fig. 2) unterhalb der Ebene der Schenkel 11 liegt. Die Befestigungsplatte 11 hat ein langgestrecktes Mittelteil 17 und zwei von diesen symetrisch abgehende Schenkel 18 mit verdickten Enden 19.

An diesen befinden sich - wie am besten in Fig. 3 und 4 zu erkennen ist - kreuzweise schlitzartig unterteilte und dadurch besonders elastische Montagezapfen 19 a zum Einsetzen in zwei entsprechende Öffnungen im B-Pfosten 2. Durch das Einsetzen der Montagezapfen 19 a in diese Ausnehmungen wird der Haken 10 am B-Pfosten fixiert. Sie bilden zweite Eingriffsabschnitte des Türhakens. Wie in Fig. 2 zu erkennen ist, greifen die freien, mit den Verbreiterungen 14 verbreiterten und elastischen biegsamen Enden der Schenkel 11 in den Türinnenblech-Schloßbereich 3 der Autotür 1 ein und halten diese damit aufgrund der Form- und Materialelastizität der Eingriffsabschnitte 14 und der gesamten Schenkel 11 zwar nicht starr, aber doch fest auf Abstand zum Karosserie-Grundkörper.

Die dargestellte Konfiguration der Mittenabschnitte der Schenkel 11 mit dem stabilen Verbindungsstück 12 sowie den aufeinander zu bewegbaren Abstandshalter-Fortsätzen 13 bildet einen Eingriffsabschnitt für ein Greifwerkzeug eines Handhabungsroboters, der das Entnehmen des gemäß Fig. 2 zwischen B-Pfosten und Tür eingesetzten Türhakens 10 ohne Zerbrechen desselben nach Beendigung des Lackiervorganges ermöglicht.

In Fig. 5 A bis 6 ist ein Deckelhaken 20 zum Offenhalten des Kofferraumsdeckels eines PKW während eines Bearbeitungsvorganges (speziell des Lackierens) dargestellt. Der Deckelhaken 20 besteht aus einem in der Grundform rechteckigen, kannelierten Grundkörper (Stab) 21, der an einem Ende in einen in der Ebene des Stabes 21 liegenden Haltering 22 ausläuft und der am anderen Ende verbreiterten, abgeplattenden Haken 23 als Eingriffsabschnitt zum Eingriff in eine Schloßverstärkung des Kofferraumsdeckels trägt.

Der Haken 23 ist vom Stab 21 durch einen im wesentlichen rechteckigen Stützflansch 24 abgetrennt, dessen Erstrekkungsebene senkrecht zu derjenigen des Stabes 21 und des Halterings 22 liegt. Der Stützflansch 24 trägt eine langgestreckte Verdickung 25 mit einer parallel zur Ebene des Stützflansches 24 ausgerichtete Durchgangsbohrung 26.

Im Mittenbereich des Grundkörpers 21 ist an diesen ein speziell gestalteter, im Längsschnitt im wesentlichen rechteckiger Haltebügel 27 angeformt. Dieser umfaßt zwei Paare in geringen Abstand voneinander senkrecht vom Stab 21 abstehender, im Querschnitt flach rechteckiger Ausleger 27a, 27b und eine diese verbindende, parallel zum Stab 21 verlaufende, im Querschnitt ebenfalls flach rechteckige Brücke 27c. Der Haltebügel 27 dient als Handhabe beim Anbringen und Entfernen des Deckelhackens 20, und mit dem Haltering 22 hackt dieser sich in entsprechend angeordneter Hacken am Kofferraumdeckel ein.

In Fig. 7A bis 9 ist eine Haubenstütze 30 zum offenhalten der Kofferraumhaube eines PKW während des Lackierens oder anderer Arbeitsgänge in mehreren Einzeldarstellungen sowie in Einbaulage gezeigt. Fig. 7A zeigt die eigentliche Haubenstütze 30 zusammen mit einem Verlängerungsstab 31, der einen Handhabungsring 32 und zwei räumlich zueinander geneigte und auch unterschiedlich geformte Aufstellhaken 33, 34 aufweist.

In Fig. 7B und 7C ist besonders gut das spiralig (in Art eines "Schweineschwänzchen") gewundene Ende 35 der Haubenstütze 30 und die im Querschnitt vierkantig U-förmige Ausführung ihres Grundkörpers 36 zum Einsetzen des - im Querschnitt quadratischen - Verlängerungsstabes 31 zu erkennen. Mit ihrem speziell spiralig gewundenen Ende 35 findet die Haubenstütze 30 gewissermaßen selbsttätig einen geeigneten Fixierungs- bzw. Rasterpunkt an den etwas unterschiedlich angeordneten Bügeln 4 der Schloßverstärkungen -5 der verschiedenen Kofferraumdeckel 6 von Fahrzeugen, für die sie einsetzbar ist. Mit den Aufstellhaken 33, 34 am anderen Ende der (verlängerten) Haubenstütze 30, 31 wird diese an geeigneten Angriffspunkten im Inneren des Motorraumes aufgestellt. Auch in dieser Ausführung ist das Betriebsmittel zur Handhabung durch einen mit geeigneten Greifwerkzeug ausgerüsteten Handhabungsroboter geeignet.

Die Ausführung der Erfindung ist nicht auf die oberen beschriebenen Beispiele und hervorgehobenen Aspekten beschränkt, sondern ebenso in einer Vielzahl von Abwandlungen möglich, die im Rahmen fachgemäßen Handelns liegen.

### Bezugszeichenliste

- 1: Autotür
- 2: B-Pfosten
- 3: Türinnenblech-Schloßbereich
- 4: Bügel
- 5: Schloßverstärkung
- 6: Kofferraumdeckel
- 10: Türhaken
- 11, 18: Schenkel
- 12: Verbindungsstück (Steg)
- 13: Abstandshalter-Fortsatz
- 14: Verbreiterung (erster Eingriffsabschnitt)
- 15: hakenförmiges Ende
- 16: Befestigungsplatte
- 17: Mittelteil
- 19: verdicktes Ende
- 19a: Montagezapfen
- 20: Deckelhaken
- 21: Grundkörper (Stab)
- 22: Haltering
- 23: Haken
- 24: Stützflansch
- 25: Verdickung
- 26: Durchgangsbohrung
- 27: Haltebügel
- 27a, 27b: Ausleger
- 27c: Brücke

## Patentansprüche

1. Betriebsmittel (10; 20; 30) zur Halterung eines Fahrzeug-Karosserieteiles (1; 6) bei einem Bearbeitungsvorgang im Fahrzeugbau, insbesondere dem Lackieren, mit zwei nahe seinen Enden angeordneten Kontakt- bzw. Eingriffsabschnitten (14; 19a; 22; 23; 33; 34; 35) zum Einsetzen zwischen zwei Karosserieteile (1; 2; 6) und zu deren Fixierung in einem vorbestimmten Abstand zueinander,
**gekennzeichnet durch**
die Ausbildung als Kunststoffhalter, der mindestens zu einem wesentlichen Teil aus einem hochtemperaturbeständigen Polyamid mit einer Dauergebrauchstemperatur von mindestens 170° C besteht.

2. Betriebsmittel nach Anspruch 1,
**gekennzeichnet durch**
einen Handhabungsabschnitt (11; 12; 13; 27; 32; 36), der zum Angriff eines Greifwerkzeugs eines Handhabungsroboters ausgebildet ist.

3. Betriebsmittel nach einem der vorangehenden Ansprüche,
**dadurch gekennzeichnet, dass**
der Kunststoffhalter aus glasfaserverstärktem Polyamid mit einer Füllstoffverstärkung in einem Anteil zwischen 0,1 % und 40 %, insbesondere zwischen 5 % und 20 %, besteht.

4. Betriebsmittel nach einem der vorangehenden Ansprüche,
**dadurch gekennzeichnet, dass**
der Kunststoffhalter zu einem wesentlichen Teil, insbesondere zu 50 % oder mehr und bevorzugt zu 70 % oder mehr, aus recycliertem Material besteht.

5. Betriebsmittel nach einem der vorangehenden Ansprüche,
**dadurch gekennzeichnet, dass**
die Kontakt- bzw. Eingriffsabschnitte eine vorbestimmte Form- und Materialelastizität zum oberflächenschonenden Eindringen in hierfür bestimmte Ausnehmungen der Karosserieteile aufweisen und insbesondere durch biegeelastische Ausleger- oder Stabteile eines Kunststoffhalter-Grundkörpers miteinander verbunden sind.

6. Betriebsmittel nach einem der vorangehenden Ansprüche,
**gekennzeichnet durch**
die Ausbildung als Türhaken (10) mit einem ersten Eingriffsabschnitt (14) zum Eingriff in einen Türinnenblech-Schlossbereich einer Tür (1) und mit einem zweiten Eingriffsabschnitt (19a) zum Eingriff in mindestens einen Halterungsabschnitt, insbesondere Ausnehmungen, am Karosseriegrundkörper (2).

7. Betriebsmittel nach Anspruch 6,
**dadurch gekennzeichnet, dass**
der Türhaken eine Klammer mit zwei schmalen, federnd über ein Verbindungsstück im mittleren Bereich miteinander verbundenen Schenkeln (11) aufweist, deren erste Enden (14) den ersten Eingriffsabschnitt bilden und deren zweite Enden (15) mit einer Befestigungsplatte (16) verbunden oder verhakt sind, welche zwei als die zweiten Eingriffsabschnitte zum Eingriff in Öffnungen an einem B- oder C-Pfosten (2) eines Personenkraftwagens ausgebildete Fortsätze (19a) trägt.

8. Betriebsmittel nach einem der Ansprüche 1 bis 5,
**gekennzeichnet durch**
die Ausbildung als Haubenstange (30) mit einem endseitigen, insbesondere spiralig gewundenen, Eingriffsabschnitt (35) zum Eingriff in einen Haubenschließbügel einer Motorhaube.

9. Betriebsmittel nach Anspruch 8,
**dadurch gekennzeichnet, dass**
die Haubenstange einen stabförmigen, insbesondere vier- oder sechskantigen Grundkörper (36) mit einem hohlen Ende aufweist, in welches ein Verlängerungsstab (31) einsetzbar ist.

10. Haubenstütze nach Anspruch 8 oder 9,
**gekennzeichnet durch**
einen ringförmigen, insbesondere am Verlängerungsstab (31) angeformten, Handhabungsabschnitt (32) und mindestens einen gegenüber dem spiralig gewundenen Eingriffsabschnitt positionierten, insbesondere am Verlängerungsstab angeformten, Aufstellhaken (33; 34).

11. Betriebsmittel nach einem der Ansprüche 1 bis 5,
**gekennzeichnet durch**
die Ausbildung als Deckelhaken (20) mit einem endseitigen, insbesondere abgewinkelten und abgeplatteten, Eingriffsabschnitt (23) zum Eingriff in eine Schlossverstärkung eines Kofferraumdeckels.

12. Betriebsmittel nach Anspruch 11,
**dadurch gekennzeichnet, dass**
der Eingriffsabschnitt (23) an einem Ende eines stabförmigen Grundkörpers (21) angebracht ist, dessen anderes Ende in einen in einer Ebene mit dem Stab liegenden Haltering (22) ausläuft, wobei im mittleren Bereich des stabförmigen Grundkörpers ein annähernd rechteckiger Bügel (27) angeformt ist, der ebenfalls in der Ebene des Grundkörpers und des endseitigen Halteringes liegt.

13. Betriebsmittel nach Anspruch 12,
**dadurch gekennzeichnet, dass**
zwischen dem abgewinkelten Eingriffsabschnitt (23) und dem stabförmigen Grundkörper (21) des Deckelhakens ein Stützflansch (24) angebracht ist.

## Claims

1. Processing means (10; 20; 30) for holding part of a vehicle body (1; 6) during a processing operation in vehicle construction, in particular painting, comprising two contact or engagement sections (14; 19a; 22; 23; 33; 34; 35) arranged near its ends for insertion between two body parts (1; 2; 6) and to fix them at a predefined distance from one another,
**characterized by**
being embodied as a synthetic holder consisting at least to a substantial extent of a highly thermally-stable polyamide able to be used for extended periods of time at a temperature of at least 170°C.

2. Processing means according to claim 1,
**characterized by**
the configuration of a handling section (11; 12; 13; 27; 32; 36) for engaging a grasping tool of a robotic mechanism.

3. Processing means according to any one of the preceding claims,
**characterized in that**
the synthetic holder consists of glass fiber-reinforced polyamide with filling material reinforcement at a proportion of between 0.1% and 40%, in particular between 5% and 20%.

4. Processing means according to any one of the preceding claims,
**characterized in that**
the synthetic holder consists of recycled material to a substantial extent, in particular 50% or more and preferably 70% or more.

5. Processing means according to any one of the preceding claims,
**characterized in that**
the contact or engagement sections have a predefined elasticity of shape and material such that they can be inserted into apertures provided for the purpose in the body parts without their surfaces being damaged and in particular are connected to one another by flexible extension arms or rod members of a base synthetic holder body.

6. Processing means according to any one of the preceding claims,
**characterized by**
being configured as a door hook (10) having a first engagement section (14) to engage a metal plate in the interior of the locking region of a door (1) and a second engagement section (19a) for engaging in at least one retaining section, in particular apertures, on the base vehicle body (2).

7. Processing means according to claim 6,
**characterized in that**
the door hook comprises a clamp with two narrow spring-mounted arms (11) connected by a connecting piece in the central region, the first ends (14) of which form the first engagement section and the second ends (15) of which are connected or hooked to a fixation plate (16) which supports two projections (19a) designed as the second engagement sections for engaging in openings on a B or C post (2) of a passenger vehicle.

8. Processing means according to any one of claims 1 to 5,
**characterized by**
being configured as a hood prop bar (30) with an engagement section (35) at its end, in particular coiled, for engaging in a hood locking clip of an engine hood.

9. Processing means according to claim 8,
**characterized in that**
the hood prop bar comprises a rod-shaped, in particular four-sided or six-sided base structure (36) having a hollow end, into which an extension rod (31) can be inserted.

10. Processing means according to claim 8 or 9,
**characterized by**
a ring-shaped handling section (32), in particular molded on extension rod (31), and at least one positioning hook (33; 34) disposed opposite the coiled engagement section, in particular molded on said extension rod.

11. Processing means according to any one of claims 1 to 5,
**characterized by**
being configured as a hood hook (20) having an engagement section (23) at its end, in particular angled and flattened, for engaging in a hood lock reinforcement.

12. Processing means according to claim 11,
**characterized in that**
the engagement section (23) is affixed to one end of a rod-shaped base body (21), its other end terminating in a holding ring (22) in the same plane as the rod, wherein an approximately rectangular clip (27) is integrally formed in the middle region of the rod-shaped base body, likewise lying in the same plane as the base body and the holding ring disposed at its end.

13. Processing means according to claim 12,
**characterized in that**
a supporting flange (24) is disposed between the angled engagement section (23) and the rod-shaped base body (21) of the hood hook.

## Revendications

1. Moyen d'exploitation (10 ; 20 ; 30) pour maintenir une pièce de carrosserie d'un véhicule (1 ; 6) lors d'un processus de traitement de la fabrication de véhicule, en particulier le laquage, comportant deux sections de contact ou d'engagement (14 ; 19a ; 22 ; 23 ; 33 ; 34 ; 35) disposées à proximité de ses extrémités pour insertion entre deux pièces de carrosserie (1 ; 2 ; 6) et pour leur fixation avec un écartement prédéfini entre elles,
**caractérisé par**
la réalisation en tant que support en matière synthétique qui, au moins pour une partie essentielle, est constitué en polyamide résistant aux hautes températures ayant une température permanente d'utilisation d'au moins 170 °C.

2. Moyen d'exploitation selon la revendication 1,
**caractérisé par**
une section de manipulation (11 ; 12 ; 13 ; 27 ; 32 ; 36) formée pour la prise par un outil de saisie d'un robot manipulateur.

3. Moyen d'exploitation selon l'une quelconque des revendications précédentes,
**caractérisé en ce que**
le support en matière synthétique se constitue de polyamide renforcé à la fibre de verre avec un renforcement en matériau de remplissage dans une proportion de 0,1 % à 40 %, en particulier de 5 % à 20 %.

4. Moyen d'exploitation selon l'une quelconque des revendications précédentes,
**caractérisé en ce que**
le support en matière synthétique se constitue pour une partie essentielle de matériau recyclé, en particulier pour 50 % ou plus et, de préférence, pour 70 % ou plus.

5. Moyen d'exploitation selon l'une quelconque des revendications précédentes,
**caractérisé en ce que**
les sections de contact ou d'engagement présentent une élasticité de forme et de matériau prédéterminée pour permettre une pénétration épargnant les surfaces dans des creux des pièces de carrosserie dont cela est le but et sont, en particulier, reliées entre elles par des pièces en tige ou en saillie d'un corps de base de support en matière synthétique.

6. Moyen d'exploitation selon l'une quelconque des revendications précédentes, **caractérisé par**
la réalisation en tant que pêne de porte (10) avec une première section d'engagement (14) pour engagement dans une zone de serrure de tôle intérieure de porte d'une porte (1) et avec une deuxième section d'engagement (19a) pour engagement dans au moins une section de maintien, en particulier des creux, du corps de base de carrosserie (2).

7. Moyen d'exploitation selon la revendication 6,
**caractérisé en ce que**
le pêne de porte présente une pince avec deux branches (11) étroites, reliées élastiquement ensemble dans la zone médiane par une pièce de liaison, dont les premières extrémités (14) forment la première section d'engagement et dont les deuxièmes extrémités (15) sont reliées ou accrochées à une plaque de fixation (16) portant deux prolongements (19a) en tant que deuxièmes sections d'engagement pour engagement dans un montant B ou C (2) d'un véhicule automobile individuel.

8. Moyen d'exploitation selon l'une quelconque des revendications 1 à 5,
**caractérisé par**
la réalisation en tant que tige de capot (30) avec une section d'engagement (35) côté extrémité, en particulier enroulée en spirale, pour engagement dans un cintre de verrouillage de capot d'un capot moteur.

9. Moyen d'exploitation selon la revendication 8,
**caractérisé en ce que**
la tige de capot présente un corps de base (36) en forme de tige à quatre ou six pans avec une extrémité creuse dans laquelle peut s'introduire une tige de prolongation (31).

10. Appui de capot selon la revendication 8 ou 9,
**caractérisé par**
une section de manipulation (32) de forme annulaire, formée en particulier à la tige de prolongation (31), et au moins un crochet de positionnement debout (33 ; 34), positionné en face de la section d'engagement enroulée en spirale, en particulier formé à la tige de prolongation.

11. Moyen d'exploitation selon l'une quelconque des revendications 1 à 5,
**caractérisé par**
la réalisation en tant que crochet de couvercle (20) avec une section d'engagement (23) côté extrémité, en particulier coudée et aplatie, pour engagement dans une renfort de serrure d'un couvercle de coffre à bagages.

12. Moyen d'exploitation selon la revendication 11,
**caractérisé en ce que**
la section d'engagement (23) est montée à une extrémité d'un corps de base (21) en forme de tige, dont l'autre extrémité s'étend dans un anneau de maintien (22) figurant dans le même plan que la tige, un cintre (27) approximativement rectangulaire étant formé dans la zone médiane du corps de base en forme de tige, figurant également dans le plan du corps de base et de l'anneau de maintien côté extrémité.

13. Moyen d'exploitation selon la revendication 12,
**caractérisé en ce que**
un flasque d'appui (24) est monté entre la section d'engagement (23) coudée et le corps de base (21) en forme de tige du crochet de couvercle.
